# EUROPÄISCHE PATENTSCHRIFT

(11) **EP 0 678 132 B1**
(45) Veröffentlichungstag und Bekanntmachung des Hinweises auf die Patenterteilung: **19.08.1998**
(21) Anmeldenummer: 95900686.7
(22) Anmeldetag: 09.11.1994
(51) Int. Cl.: E01C 19/40

(54) **EINBAUBOHLE**
PLACEMENT PLANK
DAME DE MISE EN PLACE

(30) Priorität: 10.11.1993 DE 9317223 U
(43) Veröffentlichungstag der Anmeldung: 25.10.1995
(73) Patentinhaber: Joseph Vögele AG, D-68146 Mannheim (DE)
(72) Erfinder: ULRICH, Alfred, D-68509 Ladenburg (DE); RESCH, Erich, D-68307 Mannheim (DE); MUNZ, Roman, D-68723 Schwetzingen (DE)
(74) Vertreter: Grünecker, Kinkeldey, Stockmair & Schwanhäusser Anwaltssozietät
(86) Internationale Anmeldenummer: EP9403692
(87) Internationale Veröffentlichungsnummer: WO9513428

(56) Entgegenhaltungen:
- DE-U- 9 313 161
- US-A- 3 545 349
- US-A- 3 614 916

## Beschreibung

Die Erfindung betrifft eine Einbaubohle der im Oberbegriff des Patentanspruchs 1 angegebenen Art.

Da die Tamperleiste in einer Einbaubohle üblicherweise durch einen Exzenterantrieb zu ihren Hubbewegungen veranlaßt wird, führt sie bei den auf- und abgehenden Hubbewegungen gleichzeitig Kipp- oder Querbewegungen aus. Aus diesem Grund muß die untere Öffnung des Schachtes in der Einbaubohle, in dem die Tamperleiste arbeitet, in Arbeitsrichtung mit einem Übermaß ausgebildet sein. Da sich die Tamperleiste mit ihrer Hinterseite an einem Verschleißstreifen abstützt, entsteht zwischen ihrer Vorderseite und dem vorderen Öffnungsrand des Schachtes ein Spalt, durch den Anteile des verarbeiteten Einbauguts eindringen, die nach dem Abkühlen, z.B. während einer Arbeitspause oder einer Beschickungspause, erstarren und schließlich die durch die Tamperleiste und den Antrieb gebildete Verdichtungsvorrichtung der Einbaubohle blockieren.

Aus der US-A-3 614 916 ist eine gattungsgemäße Vorrichtung bekannt, bei der eine Silikondichtung zwischen der Tamperleiste und der Glättbohle angeordnet ist. Die Dichtung besteht aus einem Streifen, dessen eine Längskante an der Glättbohle und dessen andere Längskante an der Tamperleiste fixiert ist, so daß die U-förmig gebogene Leiste den Spalt zwischen Tamperleiste und Glättbohle abdichtet. Das an der Tamperleiste befestigte Ende bewegt sich mit der Tamperleiste auf und ab.

Der Erfindung liegt die Aufgabe zugrunde, eine Einbaubohle der eingangs genannten Art zu schaffen, bei der auf baulich einfache Weise das Blockieren der Tamperleiste vermieden wird.

Die gestellte Aufgabe wird erfindungsgemäß mit den im Patentanspruch 1 enthaltenen Merkmalen gelöst.

Bei dieser Ausbildung stellt die permanent an der Tamperleiste anliegende Abstreifdichtung sicher, daß von dem verarbeiteten Einbaugut keine schließlich zum Blockieren der Tamperleiste führenden Anteile mehr nach oben steigen. Die Abstreifdichtung ist dank ihrer elastischen Nachgiebigkeit in der Lage, die Querbewegungen der Tamperleiste mitzumachen, ohne die Dichtwirkung aufzugeben. An der Tamperleiste klebende Anteile des Einbaugutes werden fortwährend abgestreift, wenn sich die Tamperleiste relativ zur Abstreifdichtung nach oben bewegt. Diese Ausführungsform ist baulich einfach, betriebssicher, wartungsarm und störungsunanfällig.

Bei der Ausführungsform gemäß Anspruch 2 wird zum Unterbringen der Abstreifdichtung in Arbeitsrichtung der Einbaubohle wenig Platz beansprucht. Dank der spielfreien Anlage des Bandes an der Vorderseite der Tamperleiste kann kein Anteil des Einbauguts nach oben wandern. Das Band macht die aus dem Exzenterantrieb der Tamperleiste resultierenden Querbewegungen unter Aufrechterhalten der Dichtwirkung mit. Das Band hindert das Einbaugut nicht nur am Eindringen entlang der Vorderseite der Tamperleiste, sondern es sperrt dem Einbaugut auch andere Eintrittswege in den Schacht, z.B. von vorne her, ab. Da sich das Band mit seinem unteren Rand bis in den Bereich der vorderen Unterkante der Tamperleiste erstreckt, kommt - wenn überhaupt - nur eine kleine Fläche der Vorderseite der Tamperleiste mit dem Einbaugut in Kontakt, so daß nur wenig oder gar kein Einbaugut daran haftet, was die Wirkung der Abstreifdichtung unterstützt.

Eine zweckmäßige und robuste Ausführungsform geht aus Anspruch 3 hervor. Die Verschraubung des Federstahl-Bandes ist hoch belastbar und sicher und ermöglicht das rasche Auswechseln oder Demontieren des Bandes. Die innen im Schacht liegende Verschraubung ist gegen Verschmutzung durch Einbaugut in dem diesbezüglich kritischen Vorderbereich der Einbaubohle geschützt.

Bei der Ausführungsform gemäß Anspruch 4 ist der aktive Teil der Abstreifdichtung im Betrieb widerständsfähig abgestützt.

Eine wichtige und zweckmäßige Ausführungsform geht ferner aus Anspruch 5 hervor. Üblicherweise ist die Vorderwand bis zur Tamperleiste nach unten verlängert, um diese abzuschirmen und das Einbaugut zu leiten. Bei dieser Ausführungsform ist hingegen die Vorderwand mit ihrer sogenannten Einzugsschnauze verkürzt ausgebildet. Ihr Unterrand liegt so hoch, daß das Einbaugut keinen zum Haftenbleiben nutzbaren Zwischenraum zwischen der Abstreifdichtung und der Vorderwand findet. Die Abstreifdichtung ist von außen gut sauberzuhalten und leicht zu reinigen.

Bei den vorerwähnten Ausführungsformen wird die Elastizität der oben festgehaltenen Abstreifdichtung benutzt, um eine wirksame Abstreif- und Dichtwirkung zu erzeugen. Alternativ cder additiv kann gemäß Anspruch 6 auch die Halterung des Bandes federnd ausgebildet sein, damit auch das ggfs. steife Band den Querbewegungen der Tamperleiste gut folgt.

Die Ausführungsform gemäß Anspruch 7 ist zweckmäßig, weil dem Einbaugut an der Hinterseite der Tamperleiste der Eintritt in den Schacht versperrt ist, wobei der Verschleißkörper zusätzlich ungewünschten Verschleiß von anderen Teilen der Einbaubohle fernhält.

Eine besonders wichtige Ausführungsform geht aus Anspruch 8 hervor. Sollte trotz der Abstreifdichtung Einbaugut nach oben wandern, dann wird dieses in den Fangvertiefungen aufgefangen und durch die Schabflächen bei der Auf- und Abbewegung der Tamperleiste wieder nach unten herausgefördert.

Besonders einfach ist es, für den letztgenannten Zweck gemäß Anspruch 9 sägezahnförmige Längsrillen in der Tamperleiste vorzusehen, und zwar zweckmäßigerweise sowohl an der Vorderals auch an der Rückseite. Eine weitere wichtige Ausführungsform geht aus Anspruch 10 hervor. Sollte die Abdichtwirkung der Abstreifdichtung in einzelnen Bereichen nachgelassen haben oder eine Beschädigung vorliegen, dann braucht bei dieser Ausführungsform nicht das ganze Band ausgetauscht zu werden, sondern nur der jeweils beschädigte oder mangelhafte Bandabschnitt.

Für die Praxis ist die Ausführungsform gemäß Anspruch 11 zweckmäßig. Bei diesen Dimensionierungen ergibt sich eine einwandfreie Abdichtwirkung und eine hohe Standzeit der Abstreifdichtung.

Bei der Ausführungsform gemäß Anspruch 12 läßt sich die Dichtwirkung der Abstreifdichtung nach Wunsch einstellen bzw. nachstellen.

Anhand der Zeichnung wird eine Ausführungsform des Erfindungsgegenstandes erläutert. In Figur 1 ist ein Querschnitt eines Teils einer Einbaubohle eines Straßenfertigers gezeigt.

Eine Einbaubohle B für einen Straßenfertiger weist in einem sich nach unten öffnenden Schacht S eine Tamperleiste T auf, die mittels eines Antriebes A zu einer Auf- und Abbewegung antreibbar ist, um dabei Einbaugut, z.B. bituminöses Einbaugut, zu verdichten, das von der Einbaubohle geglättet und verdichtet wird. Beispielsweise befindet sich die Tamperleiste T im vorderen Einlaufbereich der in Figur 1 von einem nicht gezeigten Straßenfertiger geschleppten Einbaubohle B (Arbeitsrichtung von rechts nach links).

Vcn der Einbaubohle B ist ein Teil eines Bohlenrahmens 1 erkennbar, der die Hinterseite des Schachtes S bildet. In Arbeitsrichtung vor dem Bohlenrahmen 1 ist eine Vorderwand 2 mit einem sich nach unten und schräg einwärts erstreckenden Unterteil 3 vorgesehen, dessen Unterrand 4 unterhalb einer Halterung H liegt. In der Halterung H sind beispielsweise in einem Verstärkungsteil 5 aus einem U-Querprofil 5a und einem Blechstreifen 5b Bohrungen 6 vorgesehen, die der Unterteil 3 nach vorne abschirmt. Die Vorderwand 2 läßt sich in Relation zum Bohlenrahmen 1 verstellen und zwar mittels einer Einstellvorrichtung 7, 8, 9, mit der unter anderem auch die Weite des Schachts S einstellbar ist.

An der Unterseite des Bohlenrahmens 1 ist ein Glättblech 11 befestigt, mit dem die Einbaubohle B auf dem Einbaugut aufliegt.

Die Tamperleiste besitzt einen Grundkörper 10, der entweder quer zur Arbeitsrichtung durchgeht oder aus einzelnen Abschnitten zusammengesetzt ist. Gegebenenfalls ist der Grundkörper 10 hohl, um Heizeinrichtungen aufzunehmen. Ferner kann der Grundkörper 10 aus einem Verschleißteil und einem Halteteil bestehen. Der Grundkörper 10 weist eine Hinterseite 12 auf, die in etwa vertikal verläuft, und mit der die Tamperleiste T an einem Verschleißteil 18 abstützbar ist, der zwischen dem Glättblech 11 und dem Bohlenrahmen 1 angeordnet ist. Die Oberseite des Grundkörpers 10 ist mit 11 bezeichnet. An einer im wesentlichen vertikalen und ebenen Vorderseite 13 der Tamperleiste T greift eine Abstreifdichtung D an, die in der Halterung H mit Spannschrauben 25 austauschbar festgelegt ist. Die eigentliche Arbeitsfläche der Tamperleiste ist eine von vorne oben nach hinten schräg abfallende Keilfläche 14 mit anschließender ebener Druckfläche 15.

Der Antrieb A der Tamperleiste ist z.B. ein Exzenterantrieb, an den die Tamperleiste T mittels pleuelartiger Verbindungselemente 16 angeschlossen ist. Die Anlenkstelle 17 rotiert um eine Drehachse X, wobei sie von der Drehachse X mit einer vorzugsweise einstellbaren Exzentriztät e beabstandet ist. Daraus resultiert die im wesentlichen vertikale Hubbewegung der Tamperleiste T in Richtung eines Doppelpfeiles Z. Aus der Umlaufbewegung der Anlenkstelle 17 resultiert jedoch auch eine Kipp- oder Querbewegung der Tamperleiste T in Richtung eines Pfeiles W. Die Abstreifdichtung D weist ein hochkant stehendes Band 22, z.B. aus Federstahl, auf, das mit seinem oberen Randbereich 23 in der Halterung H festgelegt ist und sich mit seinem unteren Rand 24 bis in etwa zur schrägen Keilfläche 14 erstreckt und dabei mit seiner Rückseite 27 eben und ohne Spiel an der Vorderseite 13 anliegt. Das Band 22 ist mit den Spannschrauben 25 frei auskragend festgespannt, zweckmäßigerweise mit einer gewissen Vorspannung (mittels der Einstellvorrichtung 7, 8, 9), so daß es gegen die Vorderseite 13 drückt. Dank der elastischen Verformbarkeit des Materials des Bandes 22 vermag dieses bei den Bewegungen der Tamperleiste T in Richtung des Pfeiles W diese Bewegungen mitzumachen und dabei die Abdichtung aufrechtzuerhalten. An der Hinterseite 27 des Bandes 22 liegt ein Versteifungsblech 26 an. Zweckmäßigerweise ist zwischen der Oberseite 11 der Tamperleiste T und dem Unterrand des Versteifungsbleches 26 ein Zwischenabstand vorgesehen. Die Vorderseite 28 des Bandes 22 ist in Arbeitsrichtung nach vorne gewandt und wird im Betrieb vom Druck des Einbauguts belastet. Der Druck des Einbauguts in Richtung zur Vorderseite 13 erhöht die Dichtwirkung der Abstreifdichtung D.

Gegebenenfalls ist die Halterung H federnd ausgebildet. Diese Maßnahme kann additiv oder alternativ zur Eigenelastizität des Bandes 22 vorgesehen sein, um das permanente Andrücken des Bandes 22 zu unterstützen.

Für den Fall, daß trotz der Abstreifdichtung D Anteile des Einbaugutes zwischen das Band 22 und die Vorderseite 23 eindringen sollten, sind Fangvertiefungen 20 mit Schabflächen 19 in der Vorderseite 13 vorgesehen, die bei der Auf- und Abbewegung der Tamperleiste T dafür sorgen, daß eingedrungene Verunreinigungen nach unten geschabt und ausgetragen werden. Zweckmäßigerweise sind dazu über die Länge der Tamperleiste T durchgehende Rillen 21 mit Sägezahnform vorgesehen. Zwischen der Hinterseite 12 der Tamperleiste T und den Verschleißkörper 18 können gleichartig wirkende Auffangvertiefungen und Schabflächen in Form längsverlaufender Rillen mit Sägezahnquerschnitt vorgesehen sein.

Das Band 22 geht entweder über die Länge des Schachtes S durch. Es ist aber auch denkbar, einzelne und stumpf aneinanderstoßende Wandabschnitte hintereinander zu setzen, die einzeln austauschbar sind.

Das Band 22 könnte auch aus einem hitzefesten und gegen die aggressiven Medien des Einbaugutes resistenten Kunststoff bestehen. Denkbar ist es ferner, ein aus Federstahl bestehendes Band 22 an seiner Hinterseite mit einem gut gleitenden, hitzefesten und verschleißarmen Belag zu versehen, z.B. aus einem Kunststoff wie PTFE.

Die Grundeinstellung des Bandes 22 kann so gewählt werden, daß es spielfrei an der Vorderseite 13 anliegt. Mittels der Einstellvorrichtung 7, 8, 9 wird eine gewisse Vorspannung bzw. ein vorspannender Anpreßdruck für das Band 22 an der Vorderseite 13 eingestellt. Bei spielfreier Anlage des Bandes 22 an der Vorderseite 13 wird z.B. die Vorderwand 2, 3 um 1,0 bis 2,0 mm zum Bohlenrahmen 1 gezogen, um das Band vorzuspannen.

## Patentansprüche

1. Einbaubohle (B) für einen Straßenfertiger, mit wenigstens einer Tamperleiste (T), die in einem quer zur Arbeitsrichtung der Einbaubohle (B) liegenden, nach unten offenen Schacht (S) angeordnet und mit einem Antrieb (A) verbunden und zu im wesentlichen vertikalen Hubbewegungen antreibbar ist, wobei an der Tamperleiste (T) zumindest in Arbeitsrichtung vorne eine quer zur Hubrichtung elastisch nachgiebige Dichtung (D) angeordnet ist,
**dadurch gekennzeichnet,**
daß die Dichtung (D) als in Hubrichtung (Z) stationär abgestützte, permanent an der Tamperleiste (T) anliegende Abstreifdichtung (D) ausgebildet ist.

2. Einbaubohle nach Anspruch 1, **dadurch gekennzeichnet,** daß die Abstreifdichtung (D) ein hochkant stehendes Band (22) aus hartem Werkstoff, wie Metall oder/und Kunststoff aufweist, das mit seinem oberen Randbereich (23) im Schacht (S) gehaltert ist, sich frei auskragend entlang der Vorderseite (13) der Tamperleiste (T) und mit ihrem unteren Rand (24) bis in den Bereich einer vorderen Unterkante der Tamperleiste (T) erstreckt und spielfrei und mit einer Vorspannung an der Vorderseite (13) anliegt.

3. Einbaubohle nach Anspruch 2, **dadurch gekennzeichnet,** daß das Band (22) aus Federstahl besteht und oben in einem Vertikalabstand von der Tamperleiste (T) an einer Schachtwand, vorzugsweise innen, festgelegt, vorzugsweise verschraubt, ist.

4. Einbaubohle nach Anspruch 1 bis 3, **dadurch gekennzeichnet,** daß die Abstreifdichtung (D) bzw. das Band (22) an der in den Schacht (S) weisenden Rückseite (27) mittels eines flach aufliegenden Versteifungsblechs (26) abgestützt ist.

5. Einbaubohle nach wenigstens einem der Ansprüche 1 bis 4, **dadurch gekennzeichnet,** daß ein Unterrand (4) einer von oben zur Schachtöffnung verlaufenden Vorderwand (2, 3) der Einbaubohle (B) oberhalb der Tamperleiste (T) angeordnet ist, derart, daß die Halterung (H) der Abstreifdichtung (D) in Arbeitsrichtung durch die Vorderwand (2, 3) abgeschirmt ist.

6. Einbaubohle nach wenigstens einem der Ansprüche 1 bis 5, **dadurch gekennzeichnet,** daß die Halterung (H) der Abstreifdichtung (D) bzw. des Bandes (22) federnd ausgebildet ist.

7. Einbaubohle nach wenigstens einem der Ansprüche 1 bis 6, **dadurch gekennzeichnet,** daß die Tamperleiste (T) mit ihrer Hinterseite (12) an seinem an einer Rückwand des Schachts (S), vorzugsweise an einem Bohlenrahmen (1), angebrachten Verschleißkörper (18) abstützbar ist.

8. Einbaubohle nach wenigstens einem der Ansprüche 1 bis 7, **dadurch gekennzeichnet,** daß an der Vorder- und gegebenenfalls Hinterseite (13, 12) der Tamperleiste (T) Fangvertiefungen (20) mit Schabflächen (19) zum Ausbringen von zwischen die Tamperleiste und die Abstreifdichtung (T) bzw. die Tamperleiste (T) und den Verschleißkörper (18) eingedrungene Verunreinigungen zur Schachtöffnung vorgesehen sind.

9. Einbaubohle nach Anspruch 8, **dadurch gekennzeichnet,** daß die Fangvertiefungen (20) mit den Schabflächen (19) wenigstens eine im Querschnitt sägezahnförmige Längsrille (21) in der Tamperleiste (T) ist.

10. Einbaubohle nach Anspruch 2, **dadurch gekennzeichnet,** daß das Band (22) aus mehreren, einzeln austauschbaren und quer zur Arbeitsrichtung stumpf aneinanderstoßenden Bandabschnitten besteht.

11. Einbaubohle nach wenigstens einem der vorhergehenden Ansprüche, **dadurch gekennzeichnet,** daß das Band (22) bei einer Stärke von ca. 2 mm, einer Höhe von ca. 85 mm und einer freien Kraglänge von ca. 55 mm ca. 40 mm über die Vorderseite (13) der Tamperleiste (T) greift, an der Rückseite über ca. 40 mm am Versteifungsblech (26) abgestützt ist und daß die Vorderseite (13) in einem Abstand von in etwa 10 mm unterhalb des Unterrandes des Versteifungsbleches (26) beginnt.

12. Einbaubohle nach wenigstens einem der Ansprüche 1 bis 10, **dadurch gekennzeichnet,** daß eine Einstellvorrichtung (7, 8, 9) zum Einstellen der Vorderwand und/oder der Vorspannung der Abstreifdichtung (D) an der Tamperleiste (T) vorgesehen ist.

## Claims

1. A surfacing screed (B) for a road finishing machine, comprising at least one tamper strip (T), disposed in a downwardly open shaft (S) situated transversely of the working direction of the surfacing screed (B), the said tamper strip (T) being connected to a drive (A) and being drivable in substantially vertical reciprocating movements, a seal (D) which is elastically flexible transversely of the direction of reciprocation being disposed on the tamper strip (T) at least forwardly in the working direction, characterised in that the seal (D) is constructed as a wiper seal (D) which bears permanently against the tamper strip (T) and which is supported to be stationary in the direction of reciprocation (Z).

2. A surfacing screed according to claim 1,
characterised in that the wiper seal (D) comprises an on-edge strip (22) of hard material, such as metal and/or plastic, mounted by its top edge zone (23) in the shaft (S), the said strip (22) extending freely and cantilever fashion along the front (13) of the tamper strip (T) while its bottom edge extends into the zone of a front bottom edge of the tamper strip (T) and bears without play and with prestressing against the front (13).

3. A surfacing screed according to claim 2,
characterised in that the sealing strip (22) consists of spring steel and at the top is fixed, preferably screwed, at a vertical distance from the tamper strip (T) to a shaft wall, preferably on the inside.

4. A surfacing screed according to claims 1 to 3, characterised in that the wiper seal (D) or strip (22) is supported by a stiffening plate (26) which bears flatly at the back (27) pointing into the shaft (S).

5. A surfacing screed according to at least one of claims 1 to 4, characterised in that a bottom edge (4) of a front wall (2, 3) of the surfacing screed (B) extending from the top to the shaft opening is so disposed above the tamper strip (T) that the mounting (H) of the wiper seal (D) is shielded by the front wall (2, 3) in the working direction.

6. A surfacing screed according to at least one of claims 1 to 5, characterised in that the mounting (H) of the wiper seal (D) or strip (22) is resilient.

7. A surfacing screed according to at least one of claims 1 to 6, characterised in that the tamper strip (T) is adapted to be supported by its back (12) against its wear member (18) which is mounted on a back wall of the shaft (S), preferably on a surfacing screed frame (1).

8. A surfacing screed according to at least one of claims 1 to 7, characterised in that catch recesses (20) with scraper surfaces (19) for discharging to the shaft opening impurities which have penetrated between the tamper strip and the wiper seal (T) or between the tamper strip (T) and the wear member (18) are provided on the front and optionally back (13, 12) of the tamper strip (T).

9. A surfacing screed according to claim 8,
characterised in that the catch recesses (20) with the scraper surfaces (19) are at least one longitudinal groove (21) of sawtooth cross-section in the tamper strip (T).

10. A surfacing screed according to claim 2,
characterised in that the sealing strip (22) consists of a plurality of individually replaceable strip sections butt-adjoining one another transversely of the working direction.

11. A surfacing screed according to at least one of the preceding claims, characterised in that the sealing strip (22) having a thickness of about 2 mm, a height of about 85 mm and a free cantilever length of about 55 mm engages approximately 40 mm over the front (13) of the tamper strip (T), is supported at the back on the stiffening plate (26) over about 40 mm and in that the front (13) starts at a distance of about 10 mm below the bottom edge of the stiffening plate (26).

12. A surfacing screed according to at least one of claims 1 to 10, characterised in that an adjustment device (7, 8, 9) is provided for adjusting the front wall and/or the prestressing of the wiper seal (D) against the tamper strip (T).

## Revendications

1. Poutre incorporée (B) pour un finisseur de routes, comportant au moins une poutre dameuse (T) qui est disposée dans un caisson (S) ouvert vers le bas situé transversalement au sens de travail de la poutre incorporée (B), est reliée à un dispositif d'entraînement (A) et peut être entraînée en vue d'effectuer des mouvements de levage sensiblement verticaux, un joint (D) élastique se déformant transversalement à la direction de levage étant disposé sur la poutre dameuse (T) au moins à l'avant dans le sens de travail,
caractérisée en ce
que le joint (D) est réalisé sous la forme d'un joint racleur (D) fixé de manière stationnaire dans la direction de levage (Z) et prenant appui en permanence sur la poutre dameuse (T).

2. Poutre incorporée selon la revendication 1, caractérisée en ce que le joint racleur (D) comporte une bande (22) placée debout, en un matériau dur, tel qu'un métal ou/et une matière plastique, qui est fixée dans le caisson (S) par sa zone de bord supérieure (23), fait saillie librement le long du côté avant (13) de la poutre dameuse (T), s'étend avec son bord inférieur (24) jusque dans la zone d'un bord inférieur avant de la poutre dameuse (T) et prend appui sans jeu et avec une précontrainte de tension contre le côté avant (13).

3. Poutre incorporée selon la revendication 2, caractérisée en ce que la bande (22) est en acier à ressort et est fixée, de préférence vissée, en haut à une distance verticale de la poutre dameuse (T) sur une paroi du caisson, de préférence intérieurement.

4. Poutre incorporée selon les revendications 1 à 3, caractérisée en ce que le joint racleur (D) ou la bande (22) sont soutenus sur le côté arrière (27) tourné vers le caisson (S) par une tôle de renforcement (26) reposant à plat.

5. Poutre incorporée selon au moins une des revendications 1 à 4, caractérisé en ce qu'un bord inférieur (4) d'une paroi avant (2, 3) de la poutre incorporée (B) s'étendant à partir du haut vers l'ouverture du caisson est disposé au-dessus de la poutre dameuse (T) de telle manière que le support (H) du joint racleur (D) est protégé dans le sens de travail par la paroi avant (2, 3).

6. Poutre incorporée selon au moins une des revendications 1 à 5, caractérisée en ce que le support (H) du joint racleur (D) ou de la bande (22) est à ressort.

7. Poutre incorporée selon au moins une des revendications 1 à 6, caractérisée en ce que la poutre dameuse (T) peut, au niveau de son côté arrière (12), prendre appui sur une pièce d'usure (18) montée sur une paroi arrière du caisson (S), de préférence sur un cadre de poutre (1).

8. Poutre incorporée selon au moins une des revendications 1 à 7, caractérisée en ce que des cavités collectrices (20) pourvues de surfaces racleuses (19) destinées à évacuer vers l'ouverture du caisson des impuretés qui ont pénétré entre la poutre dameuse (T) et le joint racleur (D) ou entre la poutre dameuse (T) et la pièce d'usure (18) sont prévues sur le côté avant et le cas échéant arrière (13, 12) de la poutre dameuse (T).

9. Poutre incorporée selon la revendication 8, caractérisée en ce que les cavités collectrices (20) pourvues des surfaces racleuses (19) sont au moins une rainure longitudinale (21), en dent de scie en coupe transversale, ménagée dans la poutre dameuse (T).

10. Poutre incorporée selon la revendication 2, caractérisée en ce que la bande (22) est formée de plusieurs parties qui sont placées bout à bout transversalement au sens de travail et peuvent être remplacées individuellement.

11. Poutre incorporée selon au moins une des revendications précédentes, caractérisée en ce que la bande (22), qui a une épaisseur d'environ 2 mm, une hauteur d'environ 85 mm et fait saillie librement sur une longueur d'environ 55 mm, dépasse d'environ 40 mm sur le côté avant (13) de la poutre dameuse (T) et est soutenue sur le côté arrière sur environ 40 mm sur la tôle de renforcement (26) et que le côté avant (13) débute à une distance d'environ 10 mm au-dessous du bord inférieur de la tôle de renforcement (26).

12. Poutre incorporée selon au moins une des revendications 1 à 10, caractérisée en ce qu'un dispositif de réglage (7, 8, 9) est prévu pour régler la paroi avant et/ou la précontrainte de tension du joint racleur (D) sur la poutre dameuse (T).
